# EUROPÄISCHE PATENTSCHRIFT

(11) **EP 3 504 439 B1**
(45) Veröffentlichungstag und Bekanntmachung des Hinweises auf die Patenterteilung: **17.02.2021**
(21) Anmeldenummer: 17761041.7
(22) Anmeldetag: 22.08.2017
(51) Int. Cl.: F04B 43/02, F04B 43/06, F04B 43/073

(54) **MEMBRANPUMPE MIT PORÖSEM, GEWÖLBTEM ALUMINIUMFILTER**
DIAPHRAGM PUMP WITH POROUS, CURVED ALUMINUM FILTER
POMPE À DIAPHRAGME AVEC FILTRE D'ALUMINIUM POREUX, INCURVÉ

(30) Priorität: 25.08.2016 DE 102016216012
(43) Veröffentlichungstag der Anmeldung: 03.07.2019
(73) Patentinhaber: Dipl. Ing. Ernst Schmitz GmbH & Co. KG Maschinen und Apparatebau, 47918 Tönisvorst (DE)
(72) Erfinder: HANNEMANN, Frank, 91341 Röttenbach (DE); RAHM, Sebastian, 01159 Dresden (DE); WEDER, Marcus, 01728 Bannewitz OT Hänichen (DE)
(74) Vertreter: Patentanwaltskanzlei Vièl & Wieske PartGmbB
(86) Internationale Anmeldenummer: PCT/EP2017/071089
(87) Internationale Veröffentlichungsnummer: WO 2018/036995

(56) Entgegenhaltungen:
- DE-A1-102005 047 583
- DE-A1-102011 007 066
- DE-A1-102012 216 084
- DE-A1-102014 212 919

## Beschreibung

Die Erfindung betrifft eine Membranpumpe zur Fluidisierung, Bespannung und Förderung von staubförmigen Produkten, wie zum Beispiel Kohlenstaub, mit Hilfe von Innertgas mit Drücken bis 7 MPa, die ein poröses, gewölbtes Auflockerungselement aus Aluminium aufweist.

Eine kontinuierliche und kostengünstige Dichtstromförderung bei wechselnder Staubqualität von Brennstäuben für Kohle- und Biomassevergasungsanlagen erlangt eine zunehmende Bedeutung, um zum Beispiel Vergasungsanlagen wirtschaftlicher und mit hoher Verfügbarkeit zu betreiben. Diese Zielstellung wird in besonderer Weise unter Einsatz einer Membranpumpe, wie in der Patentanmeldung DE102016201182 vom 27. 01. 2016 vorgeschlagen, erreicht. Das staubförmige Fördergut wird hierbei von unten in die Membranpumpe angesaugt, in einem nächsten Schritt bespannt und fluidisiert und nachfolgend unter Druck ausgefördert. Das Restgasvolumen im Staubraum der Membranpumpe wird nach dem Ausfördern des Fördergutes in einem letzten Schritt entspannt und der Pumpenzyklus beginnt von vorne. Aufgrund dieser zyklischen (diskontinuierlichen) Arbeitsweise werden üblicherweise mehrere Pumpenköpfe zusammengeschaltet, um einen kontinuierlichen Betrieb zu gewährleisten. Hierfür werden die einzelnen Pumpenzyklen gegeneinander phasenverschoben betrieben. Filtermaterialien die den Anforderungen an Druckfestigkeit und Temperaturbeständigkeit genügen, sind zum Beispiel die in DE102012216084 beschrieben metallischen Filtrationsgewebe, Sintermetall und Sinterkunststoff. Die beschriebenen robusten Materialien sind nur in flacher oder plattenartiger Struktur und nicht in der erforderlichen Größe beziehungsweise Abmessung verfügbar. Eine mechanische Bearbeitung in andere geometrische Formen, wie zum Beispiel gewölbte Halbschalen, ist aufgrund der geforderten Filterfeinheit und der bei mechanischer Bearbeitung entstehenden Schädigungen beziehungsweise Verschmierungen der porösen Filterstruktur nicht möglich. Weiterhin, ist eine Membranpumpe nach dem Oberbegriff des Anspruchs 1 aus dem Dokument DE 10 2011 007066 bekannt.

Aus dem Sonderdruck aus "Industriepumpen + Kompressoren", 16. Jahrgang, Heft 3 - 2010, Seiten 120-123, Vulkan-Verlag Essen mit dem Titel:"Prozesspumpen mit zustandsüberwachter redundanter Schlauchmembran-Einspannung" von Heinz M. Nägel ist eine Prozesspumpe bekannt, deren Doppelmembran auf Unversehrtheit überwacht wird mittels Koppelungsflüssigkeit und Anschluss an eine Membranbruchanzeige.

Der Erfindung liegt die Aufgabe zugrunde, eine Membranpumpe mit integriertem Filterelement zur Zuführung von Wirbel- und Bespannungsgas in das Druckgefäß der Membranpumpe zu schaffen, welche die Anforderungen Druckfestigkeit, Temperaturbeständigkeit, ausreichende Filterfeinheit, aufwandarme Herstellbarkeit und Zusammenwirken mit der Membran zwecks hoher Membranverfügbarkeit vereint.

Die Aufgabe wird durch eine Membranpumpe mit den Merkmalen des Anspruchs 1 gelöst.

Die Erfindung macht sich die Erkenntnis zu Nutze, dass für die Arbeitsweise der Membranpumpe eine gleichmäßig verteilte Zuführung des Wirbelgases im unteren Bereich der Staubpumpe wesentlich ist. Bei der erfindungsgemäßen Membranpumpe mit ihrem Auflockerungselement ist sichergestellt, dass durch eine Bearbeitung zu einem gewölbten Filterelement mit einer 3-dimensionalen Formgebung etwaige Verschmierungen des Materials vermieden werden und eine gleichmäßige Porosität realisierbar ist.

Das erfindungsgemäße Auflockerungselement weist eine konstante Porosität auf, wodurch sichergestellt werden kann, dass feinste Staubpartikel während des Entspannungsvorganges des Staubraumes nicht in die Auflockerungsfläche eindringen, was während des Bespannungsvorganges eine gleichmäßig verteilte Zuführung von Wirbelgas in den Staubraum bewirkt.

Die Erfindung gestattet eine konstruktive Gestaltung des Staubraumes, dessen Kontur besonders vorteilhaft an die Auslenkung der Membran und gegebenenfalls an die Führungsstange der Membran angepasst ist. Hierdurch wird eine gleichmäßige und reversible Verformung der Membran mit einem nach Möglichkeit geringem Verschleiß erreicht.

Nach Abschluss des Ausfördervorganges der Membranpumpe kann ein weitgehend flächiges Anliegen der Membran (3) auf die gewölbte, halbschalenförmige Auflockerungsfläche (5) erreicht werden. Durch diese vorteilhafte Ausgestaltung ist ein geringes Totvolumen erreichbar, was zu minimalem Staubraumvolumen (10) bei gleichzeitig hoher Fördermenge und einem geringen Hochdruckgasverlust führt.

Bei einer hydraulisch angetriebenen Membranpumpe zur pneumatischen Hochdruckförderung von fluidisierten Stäuben, die mit dem erfindungsgemäßen Filterelement 5 ausgestattet ist, weist der den Staubraum umschließende Druckbehälter geringe Abmessungen mit einer minimierten Wandstärke auf, was zu einer Verringerung des Herstellungsaufwandes führt.

In einer besonderen Ausführung der Erfindung besitzt die Auflockerungsfläche 5 am tiefsten Punkt eine kreisförmige Öffnung, an der ein Staubrohr 7 befestigt ist, durch welches das staubförmige Fördergut eingefördert und ausgefördert werden kann und somit nicht in den Gasraum 13 gelangen kann.

Vorteilhafte Weiterbildungen der Erfindung sind in den Unteransprüchen angegeben.

Die Erfindung wird im Folgenden als Ausführungsbeispiel in einem zum Verständnis erforderlichen Umfang anhand der Figur 1 näher erläutert.

Die in Figur 1 dargestellte Membranpumpe ist eine aus zwei druckfesten Halbschalen (1, 12) bestehende Vorrichtung, die über eine Flanschverbindung (2) gasdicht miteinander verbunden sind. Die Flanschverbindung hat neben einer einfachen Demontagemöglichkeit der Staubpumpe die zusätzliche Funktion, die Membran (3) und die Auflockerungsfläche (5) über einen Filterflansch (4) zu befestigen und einzuspannen. Durch die kugelförmige Geometrie kann somit eine vorteilhafte und für das Filtermaterial schonende Auslenkung der Membran in den Staubraum in Form eines Rotationsparaboloids erfolgen. Die Auslenkung der Membran wird dabei durch eine Krafteinwirkung der Hydraulikflüssigkeit, wie zum Beispiel in DE102016201182 beschrieben, hervorgerufen. Sprungartige Änderungen werden vermieden und nach Abschluss des Ausfördervorganges kann ein weitgehend flächiges Anliegen der Membran (3) auf die halbschalenförmige Auflockerungsfläche (5) erreicht werden. Durch diese vorteilhafte Ausgestaltung ist ein geringes Totvolumen erreichbar, was zu minimalem Staubraumvolumen (10) bei gleichzeitig hoher Fördermenge und einem geringen Hochdruckgasverlust führt. Um unerwünschte Bewegungen und Faltungen während des Ausfördervorganges zu vermeiden, wird die Membran über eine Führungsstange (9) in ihrer Bewegung geführt und stabilisiert. Die Führungsstange kann in besonders vorteilhafter Ausführung zusätzliche Aufgaben, wie zum Beispiel die einer Positionsbestimmung der Membran über messtechnische Stellungsgeber übernehmen.

Der Erfindung liegt weiterhin das Problem zugrunde, eine in DE 2005047583 beschriebene Dichtstromförderung durch Erzeugung einer Wirbelschicht innerhalb des Staubraumes zu erzeugen. Hierfür sorgt während des Bespannungs- und Ausfördervorganges eine homogene Gaszuführung über eine halbschalenförmige und gasdurchlässig ausgeführte Auflockerungsfläche (5). Als Filtermaterial für die Auflockerungsfläche (5) wird poröses Metall, zum Beispiel Aluminium, mit einer ausreichend kleinen Porengröße und Filterfeinheit <20 µm verwendet. Damit kann sichergestellt werden, dass feinste Staubpartikel während des Entspannungsvorganges nicht in die Auflockerungsfläche eindringen. Für die Herstellung von porösem Metall wird flüssiges Metall, zum Beispiel Aluminium, zusammen mit granuliertem Salz in eine Halbschalenform gegossen. Salz besitzt zum Beispiel gegenüber Metallen wie Aluminium einen wesentlich höheren Schmelzpunkt und geht nicht in den flüssigen Aggregatzustand über, sondern verteilt sich gleichmäßig in der Schmelze. Nach Erstarrung des Metalls wird das Salz mit Hilfe einer salzlösenden Flüssigkeit ausgewaschen und poröses und gasdurchlässiges Metall entsteht. Ein Vorteil dieses Verfahrens besteht in der Möglichkeit, eine mechanische Bearbeitung vor Auswaschung der Salzkristalle durchzuführen. Dadurch ist ein Verschmieren der Poren ausgeschlossen. Die erforderliche Porosität und Filterfeinheit wird über die Größe der Salzkörner eingestellt.

In einer besonderen Ausgestaltung der Erfindung weist die Hydraulik - Halbschale (1) einen kleineren Innendurchmesser auf als der Innendurchmesser der Staub - Halbschale (12). Durch diese konstruktive Maßnahme kann die gewölbte Auflockerungsfläche (5) fixiert werden.

Um eine vorteilhafte Flanschabdichtung (2) zu erreichen, kann die Auflockerungsfläche (5) als Halbschale mit Flanschrand ausgeformt in zwei Schichten ausgeführt werden, im unteren Bereich als poröses Metall und im Flanschbereich aus Vollmaterial.

In einer besonderen Ausgestaltung der Erfindung wird die halbschalenförmige Gussform der Auflockerungsfläche (5) mit zusätzlichen Ringförmigen und/oder Punktförmigen Abstützelementen (8) erweitert. Damit kann die halbschalenförmige und aus porösem Metall bestehende Auflockerungsfläche (5) in die untere druckfeste und aus Vollmaterial bestehende Halbschale (12) eingepasst und befestigt werden.

In einer besonderen Ausführung der Erfindung ist ein zentrales, insbesondere ringförmiges, Abstützelement 8 angeordnet, welches das Staubrohr 7 und gegebenenfalls das dazu konzentrische Gasrohr 6 umschließt.

Zwischen der aus porösem Metall bestehenden Auflockerungsfläche und der druckfesten Halbschale entsteht in vorteilhafter Weise ein Gasraum 13, der für die Verteilung des Auflockerungs- und Bespannungsgases verwendet werden kann. Die Zu- und Abführung des Auflockerungs- und Bespannungsgases erfolgt über Öffnungen 6 in der unteren druckfesten Halbschale 12.

Bei einer hydraulisch angetriebenen Membranpumpe zur pneumatischen Hochdruckförderung von fluidisierten Stäuben kommt der sicheren Abdichtung des Staubraumes vom Hydraulikraum, welche durch die Membran getrennt sind, besondere Bedeutung zu. Die Auslenkung der Membran und das damit verbundene Ansaugen und Ausfördern des staubförmigen Fördergutes wird durch das Eindrücken und Ausdrücken der Hydraulikflüssigkeit in dem oberhalb der Membran befindlichen Hydraulikraum erreicht. Innerhalb dieses Fördervorganges ist das Eindringen von Staub in die Hydraulikflüssigkeit oder von Hydraulikflüssigkeit in den Staubraum mit erheblichen Anlagenstörungen verbunden und würde zu aufwändigen Reparaturen führen.

Eine besondere Weiterbildung der Erfindung besteht in der Überwachung und Sicherstellung der Membrandichtigkeit. Hierzu wird die Membran (3) als Doppelmembran mit integriertem Drucksensor zur Leckageüberwachung ausgeführt. Damit kann eine hermetisch dichte Trennung zwischen Hydraulikraum (11) und Staubraum (10) sichergestellt und Schäden an der Membran rechtzeitig erkannt werden. Aufwändige Reparatur- und Reinigungsmaßnahmen des gesamten Staubsystems oder Hydrauliksystems werden bei Membranschäden verhindert und die Dichtheit der Membran während des Störfalles aufrechterhalten.

Bei einer Ausführung der Membran 3 als Doppelmembran sind zwei gummielastische Membranen derart gegeneinander mechanisch abgestützt angeordnet, dass zwischen den Membranen ein geschlossener Zwischenraum gebildet ist, der mittels eines Drucksensors Δp (14) überwachbar ist. Im störungsfreien Betrieb weist der Zwischenraum einen Druck auf, der niedriger ist als der Druck im Hydraulikraum oder dem Staubraum. Wird nun ein Druckanstieg in dem Zwischenraum festgestellt, wird auf eine Leckage einer der beiden Membranen der Doppelmembran geschlossen. Die beiden Membranen können dadurch punktuell gegeneinander mechanisch abgestützt angeordnet sein, dass zwischen ihnen eine Lage Kugeln angeordnet sind. Die beiden Membranen können dadurch gegeneinander mechanisch abgestützt angeordnet sein, dass zwischen ihnen eine Koppelungsflüssigkeit eingebracht ist, die mit dem Drucksensor Δp in Wirkverbindung steht.

Die gummielastische Membran kann mit einem Elastomer oder einer massiven PTFE-Mischung gebildet sein. Bei der Doppelmembran kann eine der beiden Membranen durch ein Elastomer und die andere der beiden Membranen durch eine massive PTFE-Mischung gegeben sein.

Die Erfindung ist auch durch eine Membranpumpe zur Fluidisierung und Förderung von Stäuben, gegeben, bei der
- das druckfeste Gehäuse der Staubpumpe aus zwei Halbschalen besteht, die mit einer Flanschverbindung verbunden und in die eine Membran und Auflockerungsfläche eingeflanscht sind,
- die Auflockerungsfläche schichtweise aus porösem Material im unteren Bereich und Vollmaterial im Bereich der Flanschverbindung ausgeführt ist,
- Die Auflockerungsfläche als Halbschale ausgeführt ist, Abstützelemente enthält und ein Gasraum zwischen druckfester unterer Halbschale und Auflockerungsfläche besteht.

Die vorliegende Erfindung wurde zu Illustrationszwecken anhand von konkreten Ausführungsbeispielen im Detail erläutert. Dabei können Elemente der einzelnen Ausführungsbeispiele auch miteinander kombiniert werden. Die Erfindung soll daher nicht auf einzelne Ausführungsbeispiele beschränkt sein, sondern lediglich eine Beschränkung durch die angehängten Ansprüche erfahren.

### Bezugszeichenliste

- 1.: Druckfeste obere Halbschale, Hydraulikhalbschale
- 2.: Behälterflansch
- 3.: Membran
- 4.: Filterflansch
- 5.: Auflockerungsfläche bestehend aus porösem metallischen Filtermaterial
- 6.: Öffnungen für Bespannungs- und Fördergas, Gasrohr
- 7.: Innenrohr für Ein- und Austritt des Staubes, Staubrohr
- 8.: Ringförmige, punktförmige, streifenförmige Abstützelemente
- 9.: Membranführung / Führungsstange
- 10.: Staubraum
- 11.: Hydraulikraum
- 12.: Druckfeste untere Halbschale, Staubhalbschale
- 13.: Gasraum
- 14.: Drucksensor Δp

## Patentansprüche

1. Membranpumpe zur Fluidisierung und Förderung von Stäuben unter Drücken bis 7 MPa, bei der
- in einem Gehäuse eine Membran (3) einen Hydraulikraum (11) von einem Staubraum (10) trennt, **dadurch gekennzeichnet, dass**
- das Gehäuse mit einer dem Hydraulikraum zugewandten druckfesten Hydraulik - Halbschale (1) und einer dem Staubraum zugewandten druckfesten Staub - Halbschale (12) gebildet ist,
- in dem Staubraum eine Gas-durchlässige halbschalenförmige Auflockerungsfläche (5) angeordnet ist, die aus porösem Material und gewölbt ausgeführt ist,
- zwischen der Staub - Halbschale (12) und der halbschalenförmigen Auflockerungsfläche (5) ein Gasraum (13) zur Gaszuführung besteht,
- ein Abstützelement (8) zwischen der Staub - Halbschale (12) und der halbschalenförmigen Auflockerungsfläche (5) angeordnet ist.

2. Membranpumpe nach Anspruch 1
**dadurch gekennzeichnet, dass**
die Hydraulik - Halbschale (1) und die Staub - Halbschale (12) mittels einer Flanschverbindung (2) verbunden sind und die Membran in die Flanschverbindung eingeflanscht ist.

3. Membranpumpe nach Anspruch 2
**dadurch gekennzeichnet, dass**
die halbschalenförmige Auflockerungsfläche schichtweise aus Vollmaterial im Bereich der Flanschverbindung (4) und porösem Material im übrigen Bereich ausgeführt ist.

4. Membranpumpe nach einem der vorstehenden Ansprüche
**dadurch gekennzeichnet, dass**
die Staubzuführung und die Staubabführung über ein die halbschalenförmige Auflockerungsfläche durchdringendes Staubrohr (7) gegeben ist.

5. Membranpumpe nach Anspruch 4
**dadurch gekennzeichnet, dass**
die Gaszuführung und die Gasabführung in den Gasraum über ein das Staubrohr (7) konzentrisch umschließendes Gasrohr (6) gegeben ist.

6. Membranpumpe nach einem der vorstehenden Ansprüche
**dadurch gekennzeichnet, dass**
die Membran mittels einer Führungsstange (9) in der Hydraulik - Halbschale (1) geführt ist.

7. Membranpumpe nach einem der vorstehenden Ansprüche
**dadurch gekennzeichnet, dass**
die Gaszuführung und die Gasabführung über eine Anzahl, insbesondere > 4 gleichverteilte, Öffnungen in der Staub - Halbschale (12) gegeben ist.

8. Membranpumpe nach einem der vorstehenden Ansprüche
**dadurch gekennzeichnet, dass**
die Gaszuführung und die Gasabführung über eine Anzahl, insbesondere > 2, Öffnungen in der Staub - Halbschale (12) gegeben ist, wobei die Öffnungen tangential an die Staub - Halbschale (12) angeschlossen sind.

9. Membranpumpe nach einem der vorstehenden Ansprüche
**dadurch gekennzeichnet, dass**
das Staubrohr (7) an einer kreisförmigen Austrittsöffnung der halbschalenförmigen Auflockerungsfläche befestigt ist.

10. Membranpumpe nach einem der vorstehenden Ansprüche
**dadurch gekennzeichnet, dass**
das Staubrohr (7) mit verschleißfestem Material gebildet ist.

11. Membranpumpe nach einem der vorstehenden Ansprüche
**dadurch gekennzeichnet, dass**
das Staubrohr (7) an die halbschalenförmige Auflockerungsfläche (5) angeschweißt ist.

12. Membranpumpe nach einem der vorstehenden Ansprüche
**dadurch gekennzeichnet, dass**
ein oder mehrere Abstützelemente (8) punktförmig ausgeführt sind.

13. Membranpumpe nach einem der vorstehenden Ansprüche
**dadurch gekennzeichnet, dass**
ein oder mehrere Abstützelemente (8) streifenförmig ausgeführt sind.

14. Membranpumpe nach einem der vorstehenden Ansprüche
**dadurch gekennzeichnet, dass**
ein oder mehrere Abstützelemente (8) ringförmig ausgeführt sind.

15. Membranpumpe nach einem der vorstehenden Ansprüche
**dadurch gekennzeichnet, dass**
die Feinheit des Filtermaterials der halbschalenförmigen Auflockerungsfläche (5) <40pm beträgt.

16. Membranpumpe nach einem der vorstehenden Ansprüche
**dadurch gekennzeichnet, dass**
die Feinheit des Filtermaterials der halbschalenförmigen Auflockerungsfläche (5) <20pm beträgt.

17. Membranpumpe nach einem der vorstehenden Ansprüche
**dadurch gekennzeichnet, dass**
das poröse Material aus einer Metallschmelze mit eingelagerten Salzkristallen, die nach der mechanischen Endbearbeitung ausgewaschen sind, hergestellt ist.

18. Membranpumpe nach einem der vorstehenden Ansprüche
**dadurch gekennzeichnet, dass**
das poröse Material durch Aluminium gegeben ist.

19. Membranpumpe nach einem der vorstehenden Ansprüche
**dadurch gekennzeichnet, dass**
die Membran (3) als Doppelmembran ausgeführt ist, deren Zwischenraum mittels eines Drucksensors Δp (14) überwacht ist.

20. Membranpumpe nach einem der vorstehenden Ansprüche
**gekennzeichnet durch**
eine Anordnung, bei der sich der Staubraum (10) unter dem Hydraulikraum (11) befindet.

## Claims

1. Membrane pump for fluidising and conveying dust at pressures of up to 7 MPa, in which
- in a housing, a membrane (3) separates a hydraulic compartment (11) from a dust compartment (10), **characterised in that**
- the housing is formed by a pressure-resistant hydraulic half-shell (1) facing the hydraulic compartment and a pressure-resistant dust half-shell (12) facing the dust compartment,
- a gas-permeable, half-shell-shaped fluidising surface (5) is arranged in the dust compartment, which surface is made of porous material and is curved,
- a gas compartment (13) for supplying gas is provided between the dust half-shell (12) and the half-shell-shaped fluidising surface (5),
- a support element (8) is arranged between the dust half-shell (12) and the half-shell-shaped fluidising surface (5).

2. Membrane pump according to claim 1,
**characterised in that**
the hydraulic half-shell (1) and the dust half-shell (12) are connected by means of a flange connection (2) and the membrane is flanged into the flange connection.

3. Membrane pump according to claim 2,
**characterised in that**
the half-shell-shaped fluidising surface is constructed in layers from solid material in the region of the flange connection (4) and from porous material in the remaining region.

4. Membrane pump according to any of the preceding claims,
**characterised in that**
the dust is supplied and removed by means of a dust pipe (7) that penetrates the half-shell-shaped fluidising surface.

5. Membrane pump according to claim 4,
**characterised in that**
the gas is supplied to and removed from the gas compartment by means of a gas pipe (6) that concentrically surrounds the dust pipe (7).

6. Membrane pump according to any of the preceding claims,
**characterised in that**
the membrane is guided in the hydraulic half-shell (1) by means of a guide rod (9).

7. Membrane pump according to any of the preceding claims,
**characterised in that**
the gas is supplied and removed through a number of openings, in particular > 4 evenly spaced openings, in the dust half-shell (12).

8. Membrane pump according to any of the preceding claims,
**characterised in that**
the gas is supplied and removed through a number of openings, in particular > 2 openings, in the dust half-shell (12), wherein the openings tangentially adjoin the dust half-shell (12) .

9. Membrane pump according to any of the preceding claims,
**characterised in that**
the dust pipe (7) is fastened to a circular outlet opening in the half-shell-shaped fluidising surface.

10. Membrane pump according to any of the preceding claims,
**characterised in that**
the dust pipe (7) is made of wear-resistant material.

11. Membrane pump according to any of the preceding claims,
**characterised in that**
the dust pipe (7) is welded to the half-shell-shaped fluidising surface (5).

12. Membrane pump according to any of the preceding claims,
**characterised in that**
one or more support elements (8) are constructed in a punctiform manner.

13. Membrane pump according to any of the preceding claims,
**characterised in that**
one or more support elements (8) are constructed in a strip-shaped manner.

14. Membrane pump according to any of the preceding claims,
**characterised in that**
one or more support elements (8) are constructed in an annular manner.

15. Membrane pump according to any of the preceding claims,
**characterised in that**
the fineness of the filter material of the half-shell-shaped fluidising surface (5) is < 40 µm.

16. Membrane pump according to any of the preceding claims,
**characterised in that**
the fineness of the filter material of the half-shell-shaped fluidising surface (5) is < 20 µm.

17. Membrane pump according to any of the preceding claims,
**characterised in that**
the porous material is made of a metal melt having embedded salt crystals which are washed out after mechanical finishing.

18. Membrane pump according to any of the preceding claims,
**characterised in that**
the porous material is provided by aluminium.

19. Membrane pump according to any of the preceding claims,
**characterised in that**
the membrane (3) is constructed as a double membrane, the space within which is monitored by means of a pressure sensor Δp (14) .

20. Membrane pump according to any of the preceding claims,
**characterised by**
an arrangement in which the dust compartment (10) is located below the hydraulic compartment (11).

## Revendications

1. Pompe à membrane pour la fluidification et le transfert de poussières à des pressions allant jusqu'à 7 MPa, dans laquelle
- une membrane (3) sépare dans un boîtier une chambre hydraulique (11) d'une chambre à poussière (10), **caractérisée en ce que**
- le boîtier est formé d'une demi-coquille hydraulique (1) résistante à la pression et dirigée vers la chambre hydraulique, et d'une demi-coquille à poussière (12) résistante à la pression et dirigée vers la chambre à poussière,
- une surface de fluidisation (5) en forme de demi-coquille perméable aux gaz est disposée dans la chambre à poussière, laquelle surface est réalisée dans un matériau poreux et est incurvée,
- un espace de gaz (13) pour l'alimentation en gaz se trouve entre la demi-coque à poussière (12) et la surface de fluidisation en forme de demi-coquille (5),
- un élément d'appui (8) est disposé entre la demi-coquille à poussière (12) et la surface de fluidisation en forme de demi-coquille (5).

2. Pompe à membrane selon la revendication 1, **caractérisée en ce que** la demi-coquille hydraulique (1) et la demi-coquille à poussière (12) sont reliées au moyen d'un raccord à bride (2) et la membrane est bridée dans le raccord à bride.

3. Pompe à membrane selon la revendication 2, **caractérisée en ce que** la surface de fluidisation en forme de demi-coquille est constituée par couches d'un matériau plein dans la zone du raccord à bride (***4***) et d'un matériau poreux dans la zone restante.

4. Pompe à membrane selon l'une des revendications précédentes, **caractérisée en ce que** l'alimentation et l'évacuation de la poussière sont assurées par un tuyau à poussière (7) traversant la surface de fluidisation en forme de demi-coquille.

5. Pompe à membrane selon la revendication 4, **caractérisée en ce que** l'alimentation en gaz et l'évacuation du gaz dans l'espace de gaz sont assurées par un tuyau à gaz (6) entourant de façon concentrique le tuyau à poussière (7).

6. Pompe à membrane selon l'une des revendications précédentes, **caractérisée en ce que** la membrane est guidée dans la demi-coque hydraulique (1) au moyen d'une tige de guidage (9).

7. Pompe à membrane selon l'une des revendications précédentes, **caractérisée en ce que** l'alimentation en gaz et l'évacuation du gaz sont assurées par un certain nombre d'ouvertures, plus particulièrement plus de 4, réparties de façon uniforme sur la demi-coque à poussière (12).

8. Pompe à membrane selon l'une des revendications précédentes, **caractérisée en ce que** l'alimentation en gaz et l'évacuation du gaz sont assurées par un certain nombre d'ouvertures, en particulier plus de 2, sur la demi-coque à poussière (12), les ouvertures débouchant de façon tangentielle dans la demi-coque à poussière (12).

9. Pompe à membrane selon l'une des revendications précédentes, **caractérisée en ce que** le tuyau à poussière (7) est fixé à une ouverture de sortie circulaire de la surface de fluidisation en forme de demi-coquille.

10. Pompe à membrane selon l'une des revendications précédentes, **caractérisée en ce que** le tuyau à poussière (7) est formé d'un matériau résistant à l'usure.

11. Pompe à membrane selon l'une des revendications précédentes, **caractérisée en ce que** le tuyau à poussière (7) est soudé à la surface de fluidisation en forme de demi-coquille (5).

12. Pompe à membrane selon l'une des revendications précédentes, **caractérisée en ce qu'**un ou plusieurs éléments d'appui (8) sont réalisés en forme de points.

13. Pompe à membrane selon l'une des revendications précédentes, **caractérisée en ce qu'**un ou plusieurs éléments d'appui (8) sont réalisés en forme de bandes.

14. Pompe à membrane selon l'une des revendications précédentes, **caractérisée en ce qu'**un ou plusieurs éléments d'appui (8) sont réalisés en forme d'anneau.

15. Pompe à membrane selon l'une des revendications précédentes, **caractérisée en ce que** la finesse du matériau filtrant de la surface de fluidisation en forme de demi-coquille (5) est < 40 µm.

16. Pompe à membrane selon l'une des revendications précédentes, **caractérisée en ce que** la finesse du matériau filtrant de la surface de fluidisation en forme de demi-coquille (5) est < 20 µm.

17. Pompe à membrane selon l'une des revendications précédentes, **caractérisée en ce que** le matériau poreux est fabriqué dans un métal fondu avec des cristaux de sel incorporés qui sont éliminés par lavage après l'opération de finition mécanique.

18. Pompe à membrane selon l'une des revendications précédentes, **caractérisée en ce que** le matériau poreux est formé à partir d'aluminium.

19. Pompe à membrane selon l'une des revendications précédentes, **caractérisée en ce que** la membrane (3) est réalisée sous la forme d'une membrane double, dont l'espacement est surveillé au moyen d'un capteur de pression Δp (14).

20. Pompe à membrane selon l'une des revendications précédentes **caractérisée par** un agencement dans lequel la chambre à poussière (10) est située en dessous de la chambre hydraulique (11).
